# EUROPÄISCHE PATENTSCHRIFT

(11) **EP 2 281 419 B1**
(45) Veröffentlichungstag und Bekanntmachung des Hinweises auf die Patenterteilung: **01.08.2012**
(21) Anmeldenummer: 09753547.0
(22) Anmeldetag: 27.05.2009
(51) Int. Cl.: H05B 6/80

(54) **ANZEIGEEINRICHTUNG UND GARGERÄT DAMIT**
DISPLAY DEVICE AND COOKING DEVICE HAVING THE SAME
DISPOSITIF D'AFFICHAGE ET APPAREIL DE CUISSON EQUIPE D'UN TEL DISPOSITIF

(30) Priorität: 30.05.2008 DE 102008025985
(43) Veröffentlichungstag der Anmeldung: 09.02.2011
(73) Patentinhaber: Rational AG, 86899 Landsberg/Lech (DE)
(72) Erfinder: KLING, Judith, 86899 Landsberg a. Lech (DE); WIEDEMANN, Peter, 86836 Klosterlechfeld (DE); GREINER, Michael, 86899 Landsberg (DE); SEEMÜLLER, Simon, 86825 Bad Wörishofen (DE); JÜRGENS, Andrea, 82194 Gröbenzell (DE)
(74) Vertreter: Weber-Bruls, Dorothée
(86) Internationale Anmeldenummer: PCT/DE2009/000750
(87) Internationale Veröffentlichungsnummer: WO 2009/143831

(56) Entgegenhaltungen:
- EP-A- 0 933 596
- DE-A1-102005 045 874
- US-A1- 2006 260 601
- US-B1- 6 255 630

## Beschreibung

Die vorliegende Erfindung betrifft eine Anzeigeeinrichtung für ein Gargerät, bei dem mindestens ein Parameter für mindestens ein vorgegebenes Programm, das ein Garprogramm, Reinigungsprogramm und/oder Betriebsartenprogramm umfasst, voreingestellt ist, der voreingestellte Parameter veränderbar ist, und nach jeder Änderung zumindest der geänderte Parameter auf der Anzeigeeinrichtung angezeigt ist, wobei der voreingestellte und/oder der geänderte Parameter mehrfach veränderbar ist bzw. sind, indem die Anzeigeeinrichtung in Wirkverbindung mit zumindest einer Bedieneinrichtung zum Verändern des voreingestellten und/oder geänderten Parameters steht. Zudem betrifft die Erfindung ein Gargerät und ein Verfahren.

Solch eine Anzeigeeinrichtung ist bspw. aus der DE 10 2004 013 553 B4 bekannt. Danach wird zumindest ein Parameter, bspw. die Kerntemperatur und die Bräunung bei einem Garprogramm, landesspezifisch für den jeweiligen Aufstellungsort und/oder spezifisch für jeweils eine auswählbare Bediensprache des Gargeräts voreingestellt, und jeder voreingestellte Parameter kann über zumindest ein Änderungsfunktionselement eines Bedienelements des Gargeräts, wie ein Touchscreen, ein Drehrad oder dergleichen, verändert werden. Die Änderung kann dann während einer bestimmten Zeitdauer über zumindest ein Bestätigungsfunktionselement des Bedienelements des Gargeräts bestätigt und/oder gespeichert oder nach Ablauf einer bestimmten Zeitdauer automatisch von dem Gargerät angenommen und/oder gespeichert werden. Nach einer Veränderung eines voreingestellten Parameters wird der geänderte Parameter auf der Anzeigeeinrichtung angezeigt.

Die aus der DE 10 2004 013 553 B1 bekannte Anzeigeeinrichtung kann z.B. in einem von der Anmelderin unter dem Handelsnamen SelfCooking Center<(R)> vertriebenen Gargerät genutzt werden.

Alternative Anzeigeeinrichtungen für Gargeräte sind auch aus der DE 10 2004 041 527 B3 und DE 196 06 115 A1 bekannt.

Ein Programmkontrollanzeigesystem für ein Gargerät ist aus der US 6,255,630 B1 bekannt, wobei über das Kontrollsystem Set-Up-Parameter änderbar sind, so dass die Anzeigesprache, die Temperaturscala, die Anzeigebeleuchtung, die Anzeigescrollgeschwindigkeit und ein Signalton zum Signalisieren des Endes eines Betriebs veränderbar sind.

Die DE 10 2005 045 874 A1 betrifft ein Verfahren zur Bedienung eines Elektrogeräts, wobei bei einem für eine Bedieneinrichtung vorgesehenen Bedien-Verfahren ein Lern-Betriebsmodus vorgesehen sein kann, um einer Bedienperson eine fehlerhaft erfolgte Bedienung an Bedienelementen anzuzeigen. Gleichzeitig kann eine mögliche oder möglichst sinnvolle Bedienung der Bedienelemente angezeigt werden.

Die EP 0 933 596 A1 betrifft ein Gargerät, bei dem ein Garen mittels einer Kontrolleinheit ferngesteuert ist, wobei die Kontrolleinheit Informationen zu einem aufzuheizenden Objekt erhält.

Die US 2006/0260601 A1 offenbart ein Verfahren zum Berechnen von Grillabläufen und Parametern für bestimmte Gargüter, die auf einem Grill zu garen sind, wobei beim Berechnen Grillplanungsannahmen eines Benutzers, die in eine Eingabeeinrichtung eingegeben werden können, sowie auch Default-Parameter, wie beispielsweise eine Grillzeit, ein Gargradfaktor, ein Dickenfaktor, ein Fleischschnittfaktor und ein Kühlfaktor, berücksichtig werden, um dem Benutzer eine berechnete Grillzeit am Ende auf eine Anzeigeeinrichtung anzeigen zu können.

Mit der nicht vorveröffentlichten DE 10 2008 014 007.4 oder DE 10 2008 013 995.5 wird ein selbstlernendes Gargerät beschrieben. Solch ein Gargerät kann insbesondere zumindest eine Einstellung des Gargeräts in Abhängigkeit einer Anwenderklasseneinordnung, einer (Arbeits)Programmklasseneinordung und/oder einer Zufriedenheit eines Anwenders und/oder einer Bedienperson eines Anwenders automatisch verändern. Eine Anwenderklasseneinordnung kann dabei aus einer Einstellung des Gargeräts durch den Anwender, einer Änderung einer Einstellung des Gargeräts durch den Anwender und/oder einer Zufriedenheit des Anwenders und/oder dessen Überwachungsperson ermittelt werden. Eine Einstellung des Gargeräts kann dabei wiederum anhand der Einstellung zumindest einer Funktionseinheit des Gargeräts und/oder anhand der Auswahl eines Arbeitsprogramms ermittelt werden, wobei als Funktionseinheit eine Heizeinrichtung, eine Kühleinrichtung, eine Einrichtung zum Zuführen von Feuchtigkeit in einen Garraum, eine Einrichtung zum Abführen von Feuchtigkeit aus dem Garraum, eine Einrichtung zum Zuführen eines Gases in den Garraum, eine Einrichtung zum Beschwaden, eine Einrichtung zum Abfuhren eines Gases aus dem Garraum, eine Datenübertragungseinrichtung, eine Anzeigeeinrichtung, eine Ausgabeeinrichtung, eine Eingabeeinrichtung, eine Reinigungseinrichtung, eine Gebläseeinrichtung, eine Zirkulationseinrichtung, eine Sensiereinrichtung, eine Auswerteinrichtung, eine Speichereinrichtung, eine Beleuchtungseinrichtung auswählbar ist bzw. sind, und/oder ein Arbeitsprogramm ein Garprogramm, ein Reinigungsprogramm, ein Diagnoseprogramm, ein Hilfeprogramm und/oder ein Betriebsartenprogramm umfasst. Zur Programmklasseneinordnung kann zumindest eine Zeitinformation, insbesondere bestimmt über einen Zeitgeber, den Betrieb zumindest einer Funktionseinheit des Gargeräts, der Einstellung einer Betriebsart des Gargeräts, ein Klima im Garraum des Gargeräts, einen Ressourcenverbrauch des Gargeräts, vorzugsweise als Funktion der Zeit, und/oder zumindest eine Aufrufhäufigkeit eines Programms, insbesondere bestimmt über eine Mittelwert-, Meridianoder andere statistische Methode, berücksichtigt werden. Eine Zufriedenheit kann entweder abgefragt oder anhand einer Einstellung oder Veränderung der Einstellung des Anwenders und/oder dessen Überwachungsperson festgestellt werden.

Kommt es zur Veränderung eines bspw. werkseitig voreingestellten Parameters, so kann es nachteilig sein, dass nur der geänderte Parameter angezeigt wird, wenn nämlich die Änderung fehlerhaft war, nur für ein einziges Arbeitsprogramm gedacht war und/oder nur von einem einzigen Anwender einer Vielzahl von Anwendern erwünscht war.

Aufgabe der vorliegenden Erfindung ist es daher, die gattungsgemässe Anzeigeeinrichtung derart weiterzuentwickeln, dass die Nachteile des Stands der Technik überwunden werden. Insbesondere soll keine Information durch eine Veränderung eines voreingestellten Parameters für einen Anwender verloren gehen.

Diese Aufgabe wird erfindungsgemäß dadurch gelöst, dass die Anzeigeeinrichtung zusätzlich in Wirkverbindung mit einer Steuer oder Regeleinrichtung zum selbstlernenden Verändern des voreingestellten und/oder geänderten Parameters in Abhängigkeit von einer Anwenderklasseneinordnung, einer Programmklasseneinordnung, einer Zufriedenheit eines Anwenders des Gargeräts und/oder einer Überwachungsperson und/oder Signalen zumindest einer Sensoreinrichtung derart steht, dass jede Änderung manuelle über die Bedieneinrichtung oder automatisch selbstlernend über die Steuer- oder Regeleinrichtung erfolgt und zeitgleich mit dem voreingestellten Parameter zumindest der zuletzt geänderte Parameter angezeigt ist.

Dabei kann vorgesehen sein, dass der geänderte Parameter optisch von dem voreingestellten Parameter abgehoben ist, wie durch eine farbliche Hervorhebung, eine Umkastelung, ein Aufblinken, eine Vergrößerung, eine zumindest einmalige Unterstreichung oder dergleichen.

Ferner wird vorgeschlagen, dass die Anzeige des geänderten Parameters nach einer Bestätigung oder nach Ablauf einer bestimmten Zeit seit letzter Veränderung oder nach zumindest zweimaliger Auswahl und/oder nach einer Plausibilitätsprüfung und/oder dann, wenn der geänderte Parameter innerhalb eines vorgegebenen Bereichs liegt, erfolgt.

Mit der Erfindung kann auch vorgesehen sein, dass die Bedieneinrichtung zumindest ein Touchscreen, das insbesondere von der Anzeigeeinrichtung umfasst ist, eine Tastatur und/oder zumindest ein Bedienelement, insbesondere in Form eines Druckknopfes und/oder Drehrads, umfasst, und/oder die Bedieneinrichtung von dem Gargerät oder einem anderen Gerät, wie in Form eines Computers, einer Fernbedienung, einer Kontrollstation oder dergleichen, umfasst ist, und/oder die Steueroder Regeleinrichtung von dem Gargerät umfasst ist.

Zudem wird vorgeschlagen, dass die Anzeigeeinrichtung mit einer Speichereinrichtung, insbesondere des Gargeräts, mit einem anderen Gerät, wie in Form eines Computers, einer Fernbedienung, einer Kontrollstation oder dergleichen, mit einem Küchennetzwerk und/oder mit dem Internet zum Herunterladen des voreingestellten Parameters und/oder zur Plausibilitätsprüfung des geänderten Parameters in Wirkverbindung bringbar ist.

Auch kann vorgesehen sein, dass der voreingestellte Parameter vom Hersteller oder Anwender des Gargeräts und/oder landesspezifisch für den jeweiligen Aufstellungsort des Gargeräts und/oder spezifisch für eine ausgewählte Bediensprache des Gargeräts und/oder spezifisch für eine bestimmte Zeit, wie Jahreszeit, Wochentag, Saison, Tageszeit oder dergleichen, vorgegeben ist, in Abhängigkeit des vorgegebenen Programms und/oder der vorgegebenen Betriebsart des Gargeräts. Ferner kann vorgesehen sein, dass die Anzeige des voreingestellten Parameters abschaltbar oder verkleinerbar ist, wobei zum Abschalten die Anzeige des voreingestellten Parameters derselbe vorzugsweise unsichtbar machbar ist.

Erfindungsgemäß wird vorgeschlagen, dass die Betriebsart ein Garen in Heißluft, mit Dampf und/oder mit Mikrowellen umfasst.

Zudem wird mit der Erfindung auch ein Gargerät mit einer Steuer- oder Regeleinrichtung, einer Bedieneinrichtung und einer erfindungsgemäßen Anzeigeeinrichtung geliefert.

Der Erfindung liegt somit die überraschende Erkenntnis zugrunde, dass bei Änderung eines voreingestellten Parameters nicht nur der geänderte Parameter, sondern auch der voreingestellte Parameter anzuzeigen ist, unabhängig von der Anzahl der Änderungen, so dass jederzeit wieder auf den voreingestellten Parameter zurückgegriffen werden kann. Jede Änderung kann dabei manuell, also über eine Bedieneinrichtung, oder automatisch beispielsweise selbstlernend, nämlich über eine Steuer- oder Regeleinrichtung, erfolgen. Beispielsweise kann beim Selbstanlernen eine Aufrufhäufigkeit von Programmen berücksichtigt werden.

Weitere Merkmale und Vorteile der Erfindung ergeben sich aus der nachfolgenden Beschreibung, in der zwei Ausführungsbeispiele der Erfindung anhand von schematischen Zeichnungen im einzelnen erläutert sind. Dabei zeigt:
- Figur 1: eine Bedienleiste eines Gargeräts mit einer erfindungsgemäßen Anzeigeeinrichtung für ein erstes Garprogramm, und
- Figur 2: eine Darstellung wie Figur 1 für ein zweites Garprogramm.

Wie Figur 1 zu entnehmen ist, umfasst eine Bedieneinrichtung in Form einer Bedienleiste 1 eines nicht gezeigten Gargeräts eine Anzeigeeinrichtung in Form eines Touchscreens mit einer Vielzahl von Tasten 3 bis 11. Über die Tasten 3 bis 5, nämlich eine Taste 3 für einen manuellen Betrieb, eine Taste 4 für intelligente Garprozesse und eine Taste 5 für Programme, kann ein Anwender auswählen, ob und ggf. wie er das Gargerät bedienen möchte. Im vorliegenden Falle hat sich der Anwender für intelligente Garprozesse entschieden, weshalb die Taste 4 aufleuchtet. Des Weiteren umfasst das Touchscreen der Anzeigeeinrichtung von Figur 1 Tasten 6 bis 8 für Gargutparameter und Garparameter. Über eine Taste 6 ist die Dicke als Gargutparameter, über eine Taste 7 die Bräunung als Garparameter und eine Taste 8 die Kerntemperatur als Garparameter auswählbar. Jeder dieser Tasten 6 bis 8 ist ein Einstellbereich 6a bis 8a zugeordnet, der wiederum jeweils eine Einstellungsmarkierung 6b bis 8b enthält. Zudem sind im Einstellbereich 8a für die Kemtemperatur ein ursprünglicher Defaultwert 81, also ein voreingestellter Wert für den Parameter Kerntemperatur, und ein geänderter Defaultwert 80, also ein geänderter Wert für den Parameter Kerntemperatur, dargestellt. Bei dem ursprünglichen Defaultwert 81 handelt es sich um eine werkseitig für einen bestimmten Garprozess ausgewählte Kerntemperatur, hier "78 °", während der geänderte Defaultwert 80 der Kemtemperatur nach einer einmaligen Änderung oder nach vielfältigen Änderungen im Mittel bspw. "72 °" beträgt. Der geänderte Defaultwert 80 ist durch eine Umkastelung optisch gegenüber dem ursprünglichen Defaultwert 81, der lediglich unterstrichen ist, hervorgehoben und verkörpert bei mehrfachen Veränderungen des ursprünglichen Defaultwertes 81 den selbstlernenden Charakter des Gargeräts. Die Anzeigeeinrichtung umfasst schließlich noch eine Zeitangabe 10 und ein Tastenfeld 11.

Insgesamt ist die Anzeigeeinrichtung in Form eines Touchscreens von der Bedienleiste 1 umfasst. Das Bedienelement 1 umfasst zusätzlich zur Anzeigeeinrichtung noch ein Bedienelement in Form einer Kombination aus einem Druckknopf 12 und einem Drehrad 13. Bspw. kann die Bedienleiste 1 für ein von der Anmelderin unter dem Handelsnamen SelfCooking Center® vertriebenes Gargerät genutzt werden.

Nach erstmaliger Inbetriebnahme des Gargeräts mit der Bedienleiste 1 scheint im Einstellbereich 8a nur der ursprüngliche Defaultwert 81 auf. Dieser kann dann von einer Bedienperson verändert werden, entweder aktiv, bspw. durch Verschieben der Einstellungsmarkierung 8b bei Berührung des Einstellbereichs 8a oder mittels des Drehrads 13, oder passiv, beispielsweise durch Verwendung eines Spezialzubehörs oder durch vorzeitiges Abbrechen des Garprozesses. Nach Veränderung des ursprünglichen Defaultwertes 81 erscheint neben demselben, optisch gegenüber demselben hervorgehoben, der geänderte Defaultwert 80, wie in Figur 1 dargestellt. Dabei wird davon ausgegangen, dass der geänderte Defaultwert 80 innerhalb eines werksseits vorgegebenen Bereichs für den ausgewählten Garprozess liegt und daher als plausibel zu bewerten ist. Somit kann jeder, der das Gargerät im Anschluss bedient, problemlos wieder zu dem ursprünglichen Defaultwert 81 zurückkehren, wenn er dies für notwendig erachtet, oder den geänderten Defaultwert 80 erneut ändern. Dieser Vorteil liegt auch dann noch vor, wenn zahlreiche Veränderungen, zuerst des geänderten Defaultwertes 80 und sodann der geänderten Defaultwerte, sich anschließen, da stets der ursprüngliche Defaultwert 81 zeitgleich mit dem zuletzt geänderten Defaultwert 80 angezeigt wird. Wie bereits erwähnt, kann eine Veränderung dabei aktiv oder passiv durch eine Bedienperson hervorgerufen werden, wobei eine passive Veränderung bspw. durch eine Anwenderklasseneinordnung im Sinne der DE 10 2008 014 007.4 oder eine Programmklasseneinordnung im Sinne der DE 20 2008 013 995.5 realisiert werden kann. Besonders vorteilhaft ist dabei eine passive Änderung in Abhängigkeit einer Programmklasseneinordnung, die durch die Aufrufhäufigkeit eines Programms realisiert wird, wobei beispielsweise auch eine Veränderung auf einen Mittelwert über alle geänderten Defaultwerte 80 durchgeführt werden kann, um dann den Mittelwert im Rahmen einer passiven Änderung des geänderten Defaultwerts 80 anzuzeigen.

Die Bedienleiste 1 der Figur 2 unterscheidet sich lediglich in der Anzeige der Gargut- und Garparameter von dem der Figur 1, so dass gleiche Teile mit gleichen Bezugszeichen versehen sind. Im Falle der Figur 2 sind im Einstellbereich 7a zur Bräunung sowohl ein ursprünglicher Defaultwert 71 zur Bräunung, hier "hell", also ein voreingestellter Wert für den Parameter Bräunung, und ein geänderter Defaultwert 70 zur Bräunung, hier "mittel", also ein geänderter Wert für den Parameter Bräunung, dargestellt. Des Weiteren findet sich eine Taste 9 für ein Kaliber, samt Einstellbereich 9a und Einstellmarkierung 9b auf der Anzeigeeinrichtung.

Im Falle der Anzeigeeinrichtung 1 der Figur 2 haben bspw. Bedienpersonen den ursprünglichen Defaultwert 71 zur Bräunung von "hell" seit erstmaliger Inbetriebnahme des Gargeräts am häufigsten auf "mittel" geändert, ohne dass jedoch die Information zum ursprünglichen Defaultwert für einen Betrachter der Anzeigeeinrichtung 1 verloren gegangen ist, gemäß der werksseits ursprünglich der Defaultwert 71 "hell" vorgegeben war. Dies ist insbesondere dann vorteilhaft für einen Betrieb eines erfindungsgemäßen Gargeräts im hektischen Alltag einer Großküche, wenn seit Inbetriebnahme des Gargeräts ein langer Zeitraum verstrichen ist und/oder eine große Anzahl unterschiedlicher Bedienpersonen mit dem Gargerät arbeiten, so dass nicht davon auszugehen ist, dass die gerade aktive Bedienperson sich noch an den ursprünglichen Defaultwert erinnert, ohne auf die Anzeigeeinrichtung 1 zu sehen.

### Bezugszeichenliste

- 1: Bedienleiste
- 3: Taste für manuelles Bedienen
- 4: Taste für intelligente Garprozesse
- 5: Taste für Programme
- 6: Taste für Dicke
- 6a: Einstellbereich für Dicke
- 6b: Einstellungsmarkierung für Dicke
- 7: Taste für Bräunung
- 7a: Einstellbereich für Bräunung
- 7b: Einstellungsmarkierung für Bräunung
- 8: Taste für Kemtemperatur
- 8a: Einstellbereich für Kemtemperatur
- 8b: Einstellungsmarkierung für Kemtemperatur
- 9: Taste für Kaliber
- 9a: Einstellbereich für Kaliber
- 9b: Einstellungsmarkierung für Kaliber
- 10: Zeitangabe
- 11: Tastenfeld
- 12: Druckknopf
- 13: Drehrad
- 70: geänderter Defaultwert der Bräunung
- 71: werkseitig vorgegebener Defaultwert der Bräunung
- 80: geänderter Defaultwert der Kemtemperatur
- 81: werkseitig vorgegebener Defaultwert der Kemtemperatur

## Patentansprüche

1. Anzeigeeinrichtung (1) für ein Gargerät, bei dem mindestens ein Parameter (71,81) für mindestens ein vorgegebenes Programm, das ein Garprogramm, Reinigungsprogramm und/oder Betriebsartenprogramm umfasst, voreingestellt ist, der voreingestellte Parameter (71, 81) veränderbar ist, und nach jeder Änderung zumindest der geänderte Parameter (70, 80) auf der Anzeigeeinrichtung (1) angezeigt ist, wobei der voreingestellte und/oder der geänderte Parameter (70, 71, 80, 81) mehrfach veränderbar ist bzw. sind, indem die Anzeigeeinrichtung (1) in Wirkverbindung mit zumindest einer Bedieneinrichtung (1, 12, 13) zum Verändern des voreingestellten und/oder geänderten Parameters (70, 71, 80, 81) steht, **dadurch gekennzeichnet, dass** die Anzeigeeinrichtung (1) zusätzlich in Wirkverbindung mit einer Steueroder Regeleinrichtung zum selbstlernenden Verändern des voreingestellten und/oder geänderten Parameters in Abhängigkeit von einer Anwenderklasseneinordnung, einer Programmklasseneinordnung, einer Zufriedenheit eines Anwenders des Gargeräts und/oder einer Überwachungsperson und/oder Signalen zumindest einer Sensoreinrichtung derart steht, dass jede Änderung manuell über die Bedieneinrichtung (1, 12, 13) oder automatisch selbstlernend über die Steuer- oder Regeleinrichtung erfolgt und zeitgleich mit dem voreingestellten Parameter (71, 81) zumindest der zuletzt geänderte Parameter (70, 80) angezeigt ist.

2. Anzeigeeinrichtung nach Anspruch 1, **dadurch gekennzeichnet, dass** der geänderte Parameter (70, 80) optisch von dem voreingestellten Parameter (71, 81) abgehoben ist, wie durch eine farbliche Hervorhebung, eine Umkastelung, ein Aufblinken, eine Vergrößerung, eine zumindest einmalige Unterstreichung oder dergleichen.

3. Anzeigeeinrichtung nach Anspruch 1 und 2, **dadurch gekennzeichnet, dass** die Anzeige des geänderten Parameters (70, 80) nach einer Bestätigung oder nach Ablauf einer bestimmten Zeit seit letzter Veränderung oder nach zumindest zweimaliger Auswahl und/oder nach einer Plausibilitätsprüfung und/oder dann, wenn der geänderte Parameter innerhalb eines vorgegebenen Bereichs liegt, erfolgt.

4. Anzeigeeinrichtung nach einem der vorangehenden Ansprüche, **dadurch gekennzeichnet, dass**
die Bedieneinrichtung zumindest ein Touchscreen (1), das insbesondere von der Anzeigeeinrichtung umfasst ist, eine Tastatur und/oder zumindest ein Bedienelement (12, 13), insbesondere in Form eines Druckknopfes und/oder Drehrads, umfasst, und/oder
die Bedieneinrichtung von dem Gargerät oder einem anderen Gerät, wie in Form eines Computers, einer Fernbedienung, einer Kontrollstation oder dergleichen, umfasst ist, und/oder
die Steuer- oder Regeleinrichtung von dem Gargerät umfasst ist.

5. Anzeigeeinrichtung nach einem der vorangehenden Ansprüche, **dadurch gekennzeichnet, dass**
die Anzeigeeinrichtung (1) mit einer Speichereinrichtung, insbesondere des Gargeräts, mit einem anderen Gerät, wie in Form eines Computers, einer Fernbedienung, einer Kontrollstation oder dergleichen, mit einem Küchennetzwerk und/oder mit dem Internet zum Herunterladen des voreingestellten Parameters und/oder zur Plausibilitätssprüfung des geänderten Parameters in Wirkverbindung bringbar ist.

6. Anzeigeeinrichtung nach einem der vorangehenden Ansprüche, **dadurch gekennzeichnet, dass**
der voreingestellte Parameter (71, 81) vom Hersteller oder Anwender des Gargeräts und/oder landesspezifisch für den jeweiligen Aufstellungsort des Gargeräts und/oder spezifisch für eine ausgewählte Bediensprache des Gargeräts und/oder spezifisch für eine bestimmte Zeit, wie Jahreszeit, Wochentag, Saison, Tageszeit oder dergleichen, vorgegeben ist, in Abhängigkeit des vorgegebenen Programms und/oder der vorgegebenen Betriebsart des Gargeräts.

7. Anzeigeeinrichtung nach einem der vorangehenden Ansprüche, **dadurch gekennzeichnet, dass**
die Anzeige des voreingestellten Parameters abschaltbar oder verkleinerbar ist,
wobei zum Abschalten die Anzeige des voreingestellten Parameters derselbe vorzugsweise unsichtbar machbar ist.

8. Anzeigeeinrichtung nach einem der vorangehenden Ansprüche, **dadurch gekennzeichnet, dass**
die Betriebsart ein Garen in Heißluft, mit Dampf und/oder mit Mikrowellen umfasst.

9. Gargerät mit einer Steuer- oder Regeleinrichtung, einer Bedieneinrichtung und einer Anzeigeeinrichtung nach einem der vorangehenden Ansprüche.

10. Verfahren zum zeitgleichen Anzeigen eines voreingestellten sowie auch eines geänderten Parameters (70, 71, 80, 81) für mindestens ein vorgegebenes Programm eines Gargeräts auf einer Anzeigeeinrichtung (1) des Gargeräts nach einem der Ansprüche 1 bis 8.

11. Verfahren nach Anspruch 10, **dadurch gekennzeichnet, dass** beim Selbstanlernen einer Änderung eine Aufrufhäufigkeit der Programme berücksichtigt wird, wobei vorzugsweise eine passive Änderung in Abhängigkeit einer Programmklasseneinordnung, die durch die Aufrufhäufigkeit eines Programms realisiert wird, durchgeführt wird,

12. Verfahren nach Anspruch 10 oder 11, **dadurch gekennzeichnet, dass** der voreingestellte Parameter einen ursprünglichen Defaultwert (71, 81) bei erstmaliger Inbetriebnahme des Gargeräts und der geänderte Parameter einen von einer Bedienperson aktiv oder passiv geänderten Defaultwert (70, 80) darstellt, wobei vorzugsweise eine Veränderung auf einen Mittelwert über alle geänderten Defaultwerte durchgeführt wird, um dann den Mittelwert im Rahmen einer passiven Änderung des geänderten Defaultwertes anzuzeigen.

## Claims

1. Display device (1) for a cooking appliance, wherein at least one parameter (71, 81) for at least one predetermined program that comprises a cooking program, a cleaning program and/or an operating-mode program is preset, the preset parameter (71,81) can be changed, and at least the changed parameter (70, 80) is displayed on the display device (1) after each change, wherein the preset and/or the changed parameter (70, 71, 80, 81) can be changed several times by the display device (1) being operatively connected to at least an operating device (1, 12, 13) for changing the preset and/or the changed parameter (70, 71, 80, 81), **characterized in that** the display device (1) is in addition operatively connected to an open-loop or closed-loop control device for the self-learning changing of the preset and/or the changed parameter as a function of a user classification, a program classification, a satisfaction of a user of the cooking appliance and/or a monitoring person and/or signals from at least a sensor device in such a manner that each change is performed manually by means of the operating device (1, 12, 13) or in an automatically self-learning manner by means of the open-loop or closed-loop control device and at least the parameter that was changed last (70, 80) is displayed simultaneously with the preset parameter (71, 81).

2. Display device according to claim 1, **characterized in that**
the changed parameter (70, 80) visually stands out from the preset parameter (71, 81) by, e.g., being displayed in a different colour, being displayed within a box, flashing, being enlarged, being underlined at least once, or the like.

3. Display device according to claims 1 and 2, **characterized in that** the changed parameter (70, 80) is displayed after a confirmation or after a particular period of time has passed since the last change or after being selected at least twice and/or after a plausibility check and/or if the changed parameter is within a predetermined range.

4. Display device according to any one of the preceding claims, **characterized in that** the operating device comprises at least a touch screen (1), a keypad and/or at least an operating element (12, 13), particularly in the form of a push button and/or a rotary knob, said touch screen (1) particularly being comprised by the display device, and/or that the operating device is comprised by the cooking appliance or another device, such as in the form of a computer, a remote control device, a control station or the like and/or that the open-loop or closed-loop control device is comprised by the cooking appliance.

5. Display device according to any one of the preceding claims, **characterized in that** the display device (1) is operatively connectable to a storage device, particularly of the cooking appliance, to another device, such as in the form of a computer, a remote control device, a control station or the like, to a kitchen network and/or to the Internet for downloading the preset parameter and/or for the plausibility check of the changed parameter.

6. Display device according to any one of the preceding claims, **characterized in that** the preset parameter (71, 81) is predetermined by the manufacturer or the user of the cooking appliance and/or country-specifically for the respective place of installation of the cooking appliance and/or specifically for a selected operating language of the cooking appliance and/or specifically for a particular time, such as the time of year, the day of the week, the season, the time of day or the like, as a function of the predetermined program and/or of the predetermined operating mode of the cooking appliance.

7. Display device according to any one of the preceding claims, **characterized in that** the display of the preset parameter can be switched off or made smaller, wherein the preset parameter can be preferably made invisible for switching-off the display of the preset parameter.

8. Display device according to any one of the preceding claims, **characterized in that** the operating mode comprises fan-assisted cooking, cooking by means of steam and/or cooking by means of microwaves.

9. Cooking appliance with an open-loop or closed-loop control device, with an operating device and with a display device according to any one of the preceding claims.

10. Method for simultaneously displaying a preset and a changed parameter (70, 71, 80, 81) for at least one predetermined program of a cooking appliance on a display device (1) of the cooking appliance according to any one of claims 1 to 8.

11. Method according to claim 10, **characterized in that**
a calling frequency of the programs is taken into consideration when a change is learned in a self-learning manner, wherein preferably a passive change is performed as a function of a program classification that is realized by the calling frequency of a program.

12. Method according to claim 10 or 11, **characterized in that**
the preset parameter represents an initial default value (71, 81) at the first startup of the cooking appliance and the changed parameter represents a default value (70, 80) that has been actively or passively changed by an operator, wherein preferably a change that results in a mean value over all changed default values is performed in order to then display the mean value in the course of a passive change of the changed default value.

## Revendications

1. Dispositif d'affichage (1) pour un appareil de cuisson, dans lequel au moins un paramètre (71,81) est préréglé pour au moins un programme prédéfini, parmi un programme de cuisson, un programme de nettoyage et/ou un programme de mode de fonctionnement, le paramètre préréglé (71, 81) peut être modifié, et après chaque modification, au moins le paramètre modifié (70, 80) est indiqué sur le dispositif d'affichage (1), de telle sorte que le paramètre préréglé et/ou modifié (70, 71, 80, 81) peut ou peuvent être modifiés à plusieurs reprises, le dispositif d'affichage (1) étant relié de manière opérationnelle à au moins un dispositif de commande (1, 12, 13) pour modifier le paramètre préréglé et/ou modifié (70, 71, 80, 81), **caractérisé en ce que** le dispositif d'affichage (1) est en outre relié en même temps de manière opérationnelle à un dispositif de régulation ou de réglage pour modifier après auto-apprentissage le paramètre préréglé et/ou modifié compte tenu d'une classification d'utilisateurs, d'une classification de programmes, d'un sentiment de satisfaction d'un utilisateur de l'appareil de cuisson, et/ou à une personne chargée du suivi, et/ou à des signaux d'au moins un dispositif de détection, de telle sorte que chaque modification est effectuée manuellement au moyen du dispositif de commande (1, 12, 13), ou automatiquement, après auto-apprentissage, au moyen du dispositif de régulation ou de réglage, et le paramètre préréglé (71, 81) est affiché en même temps qu'au moins le dernier paramètre modifié (70, 80).

2. Dispositif d'affichage selon la revendication 1, **caractérisé en ce que** le paramètre modifié (70, 80) se distingue du paramètre préréglé (71, 81) de manière optique, comme par un surlignage en couleurs, une notification, un clignotant, un agrandissement, au moins un passage souligné unique, ou équivalent.

3. Dispositif d'affichage selon la revendication 1 ou 2, **caractérisé en ce que** l'affichage du paramètre modifié (70, 80) survient après une confirmation, ou après l'écoulement d'un laps de temps déterminé depuis la dernière modification, ou après un choix répété au moins deux fois et/ou après une vérification de plausibilité, et/ou ensuite lorsque le paramètre modifié se trouve dans une plage préétablie.

4. Dispositif d'affichage selon l'une quelconque des revendications précédentes, **caractérisé en ce que** le dispositif de commande comprend au moins un écran tactile (1), qui fait en particulier partie du dispositif d'affichage, un clavier et/ou au moins un élément d'actionnement (12, 13), en particulier sous la forme d'un bouton-poussoir et/ou d'un sélecteur rotatif, et/ou
le dispositif de commande de l'appareil de cuisson, ou d'un autre appareil, ayant la forme d'un ordinateur, d'une télécommande, d'un poste de commande ou équivalent, et/ou
le dispositif de régulation ou de réglage de l'appareil de cuisson.

5. Dispositif d'affichage selon l'une quelconque des revendications précédentes, **caractérisé en ce que** le dispositif d'affichage (1) peut être mis en contact opérationnel avec un dispositif de mémorisation, en particulier de l'appareil de cuisson, avec un autre appareil, comme sous la forme d'un ordinateur, d'une télécommande, d'un poste de commande ou équivalent, avec un réseau de cuisine et/ou avec l'Internet, pour téléchargement du paramètre préréglé, et/ou pour un examen de plausibilité du paramètre modifié.

6. Dispositif d'affichage selon l'une quelconque des revendications précédentes, **caractérisé en ce que** le paramètre préréglé (71, 81) est préétabli par le fabricant ou de l'utilisateur de l'appareil de cuisson, et/ou est propre au pays du lieu d'installation respectif de l'appareil de cuisson, et/ou est spécifique pour une langue d'utilisation choisie de l'appareil de cuisson, et/ou est spécifique pour un temps déterminé, comme une année, un jour de la semaine, une saison, une heure du jour ou équivalent, compte tenu du programme prédéfini et/ou du mode d'utilisation prédéfini de l'appareil de cuisson.

7. Dispositif d'affichage selon l'une quelconque des revendications précédentes, **caractérisé en ce que** l'affichage du paramètre préréglé peut être éteint ou diminué, de telle sorte que pour éteindre l'affichage du paramètre préréglé, celui-ci peut de préférence être réalisé pouvant être invisible.

8. Dispositif d'affichage selon l'une quelconque des revendications précédentes, **caractérisé en ce que** le mode d'utilisation comprend une cuisson dans de l'air chaud, à la vapeur et/ou aux micro-ondes.

9. Appareil de cuisson ayant un dispositif de régulation ou de réglage, un dispositif de commande et un dispositif d'affichage selon l'une quelconque des revendications précédentes.

10. Procédé pour afficher en même temps un paramètre préréglé de même qu'un paramètre modifié (71, 80, 81) pour au moins un programme prédéfini d'un appareil de cuisson, sur un dispositif d'affichage (1) de l'appareil de cuisson selon l'une quelconque des revendications 1 à 8.

11. Procédé selon la revendication 10, **caractérisé en ce que** par auto-apprentissage, une modification d'une fréquence d'appel du programme va être prise en compte, de sorte qu'une modification passive est effectuée de préférence compte tenu d'une classification de programmes, qui est réalisée selon la fréquence d'appel d'un programme.

12. Procédé selon la revendication 10 ou 11, **caractérisé en ce que** le paramètre préréglé représente une valeur par défaut initiale (71, 81) lors de la première mise en service de l'appareil de cuisson, et le paramètre modifié représente une valeur par défaut modifiée (70, 80) de manière passive ou active par un opérateur, de telle sorte qu'une modification est effectuée de préférence sur une moyenne de toutes les valeurs par défaut modifiées, pour afficher alors la moyenne dans le cadre d'une modification passive de la valeur par défaut modifiée.
